# EUROPÄISCHE PATENTSCHRIFT

(11) **EP 0 012 992 B1**
(45) Veröffentlichungstag und Bekanntmachung des Hinweises auf die Patenterteilung: **16.11.1983**
(21) Anmeldenummer: 79105263.2
(22) Anmeldetag: 19.12.1979
(51) Int. Cl.: B21C 1/12, B21C 1/04

(54) **Mehrfachdrahtziehmaschine**
Multiblock wire-drawing machine
Machine à tréfiler à plusieurs blocs

(30) Priorität: 20.12.1978 IT 3105378
(43) Veröffentlichungstag der Anmeldung: 09.07.1980
(73) Patentinhaber: KLIKO INTERNATIONAL A.G., FL-9497 Triesenberg (LI)
(72) Erfinder: Skalla, Gerald, Dipl.-Ing., A-6165 Telfes 140 (AT)
(74) Vertreter: Torggler, Paul, Dr.

## Beschreibung

Die Erfindung betrifft eine Drahtziehmaschine mit einer Mehrzahl von aufeinanderfolgenden Ziehsteinen, welchen Kraftmeßeinrichtungen zur Abgabe von den vom Draht auf die Ziehsteine ausgeübten Umformkräften proportionalen Signalen zugeordnet sind, wobei der Draht von jedem Ziehstein mittels einer Ziehscheibe abgezogen und an einen gegebenenfalls folgenden Ziehstein weitergereicht wird, und wobei eine Ziehscheibe-mit festgelegter Umfangsgeschwindigkeit und alle anderen Ziehscheiben mittels drehmomentgeregelten Antrieben angetrieben werden.

Drahtziehmaschinen besitzen im allgemeinen eine Mehrzahl von Ziehsteinen, wobei hinter jedem derselben eine Ziehscheibe den gezogenen Draht abzieht, um ihn an den nachfolgenden Ziehstein abzugeben. Es ist daher jeder Drahtabschnitt, der aus einem Ziehstein ausläuft und über eine Ziehscheibe geführt wird, einer Zugkraft ausgesetzt, die sich zusammensetzt aus der Umfangskraft der zugehörigen Ziehscheibe, dem Gegenzug des von der Ziehscheibe zum nächsten Ziehstein ablaufenden Drahtes und dem Gegenzug vor dem Ziehstein.

Der Gegenzug des ablaufenden Drahtes selbst ist wiederum gleich der von der nachfolgenden Ziehscheibe ausgeübten Umfangskraft, vermindert um die Umformkraft (Ziehkraft), welche von demjenigen Ziehstein aufgenommen wird, von dem der Draht kommt und vermehrt um den Gegenzug vor dem nächstfolgenden Ziehstein.

Ein wichtiges Problem, das sich bei dieser Art von Maschine aufwirft, besteht im wesentlichen in der Regelung der Zugkräfte, welchen die einzelnen Drahtabschnitte in der Maschine ausgesetzt sind.

Nach dem gegenwärtigen Stand der Technik teilt man die Mehrfachdrahtziehmaschinen ohne Ansammlung und ohne Schlupf im wesentlichen in zwei Gruppen ein:
a) Maschinen mit drehzahlgeregelten Ziehscheiben, d.h. Maschinen, bei welchen eine jeweils zwischen Ziehscheibe und nachfolgendem Ziehstein angeordnete Vorrichtung die Länge einer Drahtschlaufe in diesem Drahtabschnitt abtastet und in der Folge für die Synchronisierung der Umfangsgeschwindigkeit jeder einzelnen Ziehscheibe abhängig von der effektiven Drahtlängenänderung, die sich aus der Querschnittsveränderung im regelungstechnisch vorhergehenden Abschnitt ergibt, sorgt.
b) Maschinen mit sogenannter "Gegenzugregelung", d.h. Maschinen mit im wesentlichen geradlinigem Drahtlauf von einer Ziehscheibe zur nächsten, wobei der zwischen aufeinanderfolgenden Ziehscheiben in Spannung befindliche Draht ohne Zwischenschaltung von Längenmeßvorrichtungen für die Synchronisierung der Umfangsgeschwindigkeiten der einzelnen Ziehscheiben sorgt.

Demgegenüber geht die Erfindung von einer Drahtziehmaschine aus, bei der eine Ziehscheibe mit festgelegter Umfangsgeschwindigkeit und alle anderen Ziehscheiben mittels drehmomentgeregelten Antrieben angetrieben werden (fiktiver Stand der Technik). Aber auch eine solche Drahtziehmaschine ist nicht notwendigerweise in der Lage, bei zeitlicher Variation der Umformkräfte die Gegenzüge im Absolutwert oder in ihrem auf die Umformkraft bezogenen Verhältniswert konstant zu halten bzw. bei gewollter Veränderung eines Gegenzuges würden sich die Gegenzüge in anderen Abschnitten der Drahtziehmaschine ungewollt verändern (Durchsummierung der Gegenzüge bis zum "Pilotblock").

Es ist daher Aufgabe der Erfindung, eine Mehrfachdrahtziehmaschine zu schaffen, welche einen konstanten, vorwählbaren Gegenzug zwischen jeder Ziehscheibe und dem nachfolgenden Ziehstein ermöglicht.

Dies wird erfindungsgemäß dadurch erreicht, daß die Stellgröße für jeden drehmomentgeregelten Antrieb einer Ziehscheibe proportional zur Umformkraft des zugehörigen Ziehsteines plus dem vorgewählten Gegenzug vor diesem Ziehstein minus dem vorgewählten Gegenzug nach dieser Ziehscheibe gebildet ist.

Es ist zwar bereits eine Antriebsregelung für Zieh- und Formmaschinen bekannt geworden (DE-A-21 40 580), bei der eine Drehmoment- bzw. Kräftebilanz, wo Zugkraft gleich Umformkraft plus Gegenzug (Durchreichekraft) ist, der Regelung zugrundeliegt, doch fehlt aber dort das erfindungsgemäße "Minusglied" der Drehmoment- bzw. Kräftebilanz, so daß eine nach diesem Prinzip gebaute Mehrfachziehmaschine zum Durchsummieren der Gegenzüge führen würde bis hin zu einem dort nicht vorgesehenen "Pilotblock" (fest eingestellte Drehzahl der Ziehscheibe) bzw. bei Fehlen eines Pilotblockes würde eine laufende Beschleunigung bis hin zur Grenzdrehzahl eines Antriebes stattfinden.

Est ist ferner bei einer Mehrfachdrahtziehmaschine vorgeschlagen worden, die Umfangskraft an der Ziehscheibe als Funktion der Umformkraft am jeweils zugehörigen Ziehstein zu regeln (CH-A-264 039). Dabei entspricht aber einer zeitlichen Änderung der Umformkraft (z.B. durch Verschleiß der Ziehsteine, geänderte Schmierungsbedingungen, Änderungen der Oberflächencharakteristik oder der inneren Eigenschaften des Drahtmaterials, etc.) keine im Absolutwert gleiche Änderung der Umfangskraft der zugeordneten Ziehscheibe, womit sich zwangsläufig Veränderungen der Gegenzüge in der Maschine ergeben (Summeneffekt). Außerdem bestimmt dort die Aufwickeleinrichtung die Ziehgeschwindigkeit und nicht wie beim Gegenstand der Erfindung eine drehzahlgeregelte Ziehscheibe.

Im Rahmen des erfindungsgemäßen Regelschemas kann es vorteilhaft sein, wenn die Stellgröße für jeden drehmomentgeregelten Antrieb einer Ziehscheibe aus der Summe der Umformkraft des zugehörigen Ziehsteines plus einem vorwählbaren Prozentsatz dieser Umformkraft als Gegenzug minus einem vorwählbaren Prozentsatz der Umformkraft des in Drahtziehrichtung folgenden Ziehsteines gebildet wird. Damit werden die Gegenzüge an die zugehörigen Umformkräfte gekoppelt.

Weiters kann zur Kompensation von Trägheitsmomenten bei einer Änderung der Geschwindigkeit von Ziehscheiben der Stellgröße eine entsprechende Korrekturgröße überlagert sein. Dies stellt eine zweckmäßige Maßnahme für den Fall dar, daß in der Maschine Drehzahländerungen vorliegen bzw. es soll diese Maßnahme verhindern, daß Änderungen der Spannungszustände während der Geschwindigkeitsänderungen auftreten.

Nähere Einzelheiten der Erfindung werden nachfolgend anhand eines Ausführungsbeispiels und unter Bezugnahme auf die Zeichnungsfiguren beschrieben. Hiebei zeigen:
die Fig. 1 ein Funktionsschema einer Drahtziehmaschine gemäß der Erfindung,
die Fig. 2 einen erfindungsgemäßen Ziehstein, und
die Fig. 3 eine Variante des Ziehsteins.

Gemäß dem Schema Fig. 1 werden in einer Drahtziehmaschine, deren genereller Aufbau hinreichend bekannt und deswegen hier nicht näher beschrieben ist, Ziehsteine F₁, F₂, F₃, ... , F in beliebiger Anzahl angeordnet. Der aus den einzelnen Ziehsteinen austretende Draht wird jeweils von einer zugeordneten Ziehscheibe C₁, C₂, C_{3'} ..., Cₙ abgezogen, welche von Antrieben M₁, M₂, M₃, ... , Mₙ angetrieben werden. Das Antriebsdrehmoment wird jeweils durch einen zugeordneten Regler R₁, R₂, R₃, ..., Rₙ auf Grund eines Signals einer Kraftmeßeinrichtung S₁, S₂, S₃, ... , Sₙ des zugehörigen Ziehsteines bestimmt.

Mit dieser Anordnung lassen sich die Ziele der Erfindung, wie im folgenden beschrieben, erreichen. Man gehe davon aus, daß der Draht mit einem Gegenzug in die Maschine einläuft und einer Zugkraft unterworfen wird.

Ausgehend vom Gleichgewicht der Zugkräfte in den einzelnen Drahtabschnitten kann man eine Reihe einfacher Gleichungen aufstellen, wobei T die Umformkraft (Ziehkraft) darstellt, d.h. diejenige Kraft, die der Ziehstein auf den Draht ausübt. RT.sei hingegen die Zugkraft im Draht (Gegenzug) am Einlauf in einen Ziehstein und Tc die vom Draht auf die einzelnen Ziehscheiben ausgeübte Kraft, welche natürlich gleich dem Antriebsdrehmoment der Ziehscheibe geteilt durch ihren Radius ist: Wenn die Regelung des Antriebsdrehmomentes der Ziehscheibe als vorgewählte Funktion von der Umformkraft T erfolgt, wird es möglich, jeden einzelnen Gegenzug zuf den gewünschten Wert zu regeln.

So erhält man bei bekanntem und konstantem RT_{"} und bekanntem Tₙ ein determiniertes RTₙ₋₁, wenn Tcₙ in Funktion von Tₙ geregelt wird.

Nachdem solchermaßen RTₙ₋₁ festgelegt ist, ist es möglich, auf analoge Weise RTₙ₋₂ festzulegen und so fort bis RTₒ.

Indem man das Drehmoment der Ziehscheiben als Funktion der Umformkraft (Ziehkraft) am zugeordneten Ziehstein regelt und weiters auf bekannte Weise die Geschwindigkeit des Drahtes durch Festlegung der Umfangsgeschwindigkeit einer Ziehscheibe bestimmt, erreicht man, daß die einzelnen Gegenzüge vorgewählt werden können. Beispielsweise entsprechen dieselben einem bestimmten Prozentsatz der Umformkraft am Ziehstein, wie es einer korrekten Umformtechnologie entspricht.

Die Anwendung der Erfindung auf eine Ziehmaschine mit bekannter Struktur ergibt keine erheblichen Schwierigkeiten für den Techniker.

Insbesondere läßt sich die Umformkraft an jedem Ziehstein leicht durch Messung der Abstützkraft des Ziehsteines gegen das Maschinenbett erfassen. Fig. 2 zeigt den schematisierten Längsschnitt eines Ziehsteines F, welchen der zu ziehende Draht 10 durchläuft. Der Ziehsteinhalter und Schmiermittelkasten 11 ist am Maschinenbett 12 in Ziehrichtung verschiebbar mittels einer einen Schlitz 14 durchdringenden Schraube 13 befestigt.

Die Längsverschiebbarkeit des Ziehsteines F am Maschinenbett 12 wird durch das Aufliegen eines Vorsprunges 15 einer Kraftmeßeinrichtung S gegen eine Anschlagfläche 16 begrenzt. Diese Kraftmeßeinrichtung S kann von jeder bekannten Art sein, die ein den auftretenden Druckkräften proportionales Signal abgibt. Dieses Signal steuert den Regler R des zugehörigen Antriebes M.

Die Kraftmeßeinrichtung kann auch auf andere Art ausgeführt sein, welche im einzelnen vom Aufbau des Ziehsteines und Ziehsteinhalters abhängt.

Fig. 3 zeigt einen Ziehstein F, dessen Körper 20 an seiner mit dem Maschinenbett 12 verbundenen Halterung 21 mittels eines elastisch verformbaren Hohlzylinders 22 befestigt ist, auf welchem Elemente 23 angebracht sind, die den Deformationsgrad des Hohlzylinders messen, wie z.B. Dehnungsmeßstreifen. Die Kombination von Hohlzylinder 22 und Dehnungsmeßstreifen 23 ergibt eine Kraftmeßeinrichtung mit einer Funktionsweise, die derjenigen der Fig. 2 entspricht.

Um Variationen der eingestellten Zugkräfte bei Änderung der Arbeitsgeschwindigkeit der Maschine zu vermeiden, können überdies elektronische Schaltkreise vorgesehen sein, welche den Effekt der Trägheitsmomente der rotierenden Massen der einzelnen Ziehscheiben und zugehörigen Antriebe kompensieren. Derartige Schaltkreise sind nach dem Stand der Technik geeignet, die während des Betriebes der Drahtziehmaschine notwendigen Änderungen der Ziehgeschwindigkeit zu ermöglichen, indem die zur Kompensation der Trägheitsmomente der Ziehscheiben mit dem Draht bestimmter Geschwindigkeit notwendigen positiven oder negativen Drehmomente erzeugt werden.

In diesem Fall ergäbe sich folgende Variante des oben genannten Regelschemas: wobei Iₓ eine angenommene Zugkraft ist, welche Tcₓ in Form eines positiven oder negativen Drehmomentes zur Kompensation der Trägheitsmomente überlagert wird.

Zur Erleichterung des praktischen Betriebes der Maschine insbesondere in Hinblick auf die Vorwahl der einzelnen Zugkräfte RT mit Bezug auf das zu realisierende Ziehprogramm (die Ziehstufenfolge) kann die Einstellung der Zugkräfte RT mittels eines geeigneten Schaltkreises erfolgen, welcher Zugkräfte in einer vorwählbaren Proportion an die Umformkräfte T der zugehörigen Ziehsteine bindet. In diesem Fall ergäbe sich folgende Variante des oben genannten Regelschemas: wobei a ein einstellbarer Faktor ist, welcher den Prozentsatz jeder einzelnen Umformkraft T festlegt, der sich als Gegenzug vor dem jeweiligen Ziehstein ergibt.

In diesem Fall führt der Regler also eine Summenbildung der Signale der zugeordneten Kraftmeßeinrichtung und der Kraftmeßeinrichtung des regeltechnisch folgenden Ziehsteines durch.

Eine solchermaßen geregelte Maschine bietet außer den oben genannten Vorteilen die Möglichkeit der Produktion von Draht mit verschiedenen Ziehstufenfolgen und verschiedener Bruchlast ohne Notwendigkeit erneuter Einstellung der einzelnen Zugkräfte RT, da der wünschenswerte Gegenzug des Drahtes vor jedem einzelnen. Ziehstein immer einem Prozentsatz der zugehörigen Umformkraft (Ziehkraft) T entspricht, welcher sich auch bei Änderung des Drahtdurchmessers nicht ändert und innerhalb derjenigen Materialsorten, welche normalerweise auf derselben Ziehmaschine gezogen werden, nicht wesentlich verschiebt.

Auf eine detaillierte Beschreibung der einzelnen Elemente des Regelkreises, welche das Drehmoment der einzelnen Ziehscheiben als Funktion der Umformkraft bestimmen, wurde verzichtet, da dieselben für einen Fachmann nach der traditionellen Technologie leicht realisierbar sind, wenn die Größe der gewünschten Gegenzüge auf die erfindungsgemäße Art und Weise festgelegt wird.

## Patentansprüche

1. Drahtziehmaschine mit einer Mehrzahl von aufeinanderfolgenden Ziehsteinen (F1 ... Fn), welchen Kraftmeßeinrichtungen (S1 ... Sn) zur Abgabe von den vom Draht auf die Ziehsteine (F1 ... Fn) ausgeübten Umformkräften proportionalen Signalen zugeordnet sind, wobei der Draht von jedem Ziehstein (F1 ... Fn) mittels einer Ziehscheibe (C1 ... Cn) abgezogen und an einen gegebenenfalls folgenden Ziehstein (F1 ... Fn) weitergereicht wird, und wobei eine Ziehscheibe mit festgelegter Umfangsgeschwindigkeit und alle anderen Ziehscheiben mittels drehmomentgeregelten Antrieben angetrieben werden, dadurch gekennzeichnet, daß die Stellgröße (TC_{"}) für jeden drehmomentgeregelten Antrieb (M_{"}) einer Ziehscheibe (C_{"}) proportional zur Umformkraft (Tₙ) des zugehörigen Ziehsteines (Fₙ) plus dem vorgewählten Gegenzug (RTₙ₋₁) vor diesen Ziehstein (Fₙ) minus dem vorgewählten Gegenzug (RTₙ) nach dieser Ziehscheibe (C_{"}) gebildet ist

2. Drahtziehmaschine nach Anspruch 1, dadurch gekennzeichnet, daß die Stellgröße für jeden drehmomentgeregelten Antrieb (Mₙ) einer Ziehscheibe (Cₙ) aus der Summe der Umformkraft (Tₙ) des zugehörigen Ziehsteines (Fₙ) plus einem vorwählbaren Prozentsatz dieser Umformkraft als Gegenzug minus einem vorwählbaren Prozentsatz der Umformkraft des in Drahtziehrichtung folgenden Ziehsteines (Fₙ₊₁) gebildet wird

3. Drahtziehmaschine nach Anspruch 1 oder 2, dadurch gekennzeichnet, daß zur Kompensation von Trägheitsmomenten bei einer Änderung des Geschwindigkeit von Ziehscheiben der Stellgröße eine entsprechende Korrekturgröße (In) überlagert wird.

## Revendications

1. Machine à tréfiler comportant une pluralité de filières successives (F1 ... Fn), auxquelles sont associés des dispositifs de mesure des forces (S1 ... Sn) destinés à émettre des signaux proportionnels aux forces de déformation exercées par le fil sur les filières (F1 ... Fn), le fil étant tiré de chaque filière (F1 ... Fn) au moyen d'une poulie de tirage (C1 ... Cn) et transféré à une filière (F1 ... Fn) éventuellement suivante, une poulie de tirage étant entraînée à une vitesse circonférentielle déterminée et toutes les autres poulies de tirage étant entraînées au moyen d'entraînements réglés en couple, caractérisée en ce que la grandeur réglante (TCₙ) pour chaque entraînement (Mₙ) réglé en couple d'une poulie de tirage (Cₙ) est formée proportionnellement à la force de déformation (Tₙ) de la filière (Fₙ) correspondante, plus la contre-traction choisie à l'avance (RTₙ₋₁) en amont de cette filière (Fₙ) moins la contre-traction choisie à l'avance (RTₙ) en aval de cette poulie de tirage (Cₙ)

2. Machine à tréfiler selon la revendication 1, caractérisée en ce que la grandeur réglante pour chaque entraînement réglé en couple (Mₙ) d'une poulie de tirage (Cₙ) est formée à partir de la somme de la force de déformation (Tₙ) de la filière (Fₙ) correspondante, plus un pourcentage pouvant être choisi à l'avance de cette force de transformation comme contre-traction, moins un pourcentage pouvant être choisi à l'avance de la force de transformation de la filière (Fₙ₊₁) suivante dans le sens du tréfilage

3. Machine à tréfiler selon la revendication 1 ou 2, caractérisée en ce que, dans le cas d'une variation de la vitesse des poulies de tirage, une grandeur correctrice (lₙ) correspondante est superposée à la grandeur réglante pour la compensation des moments d'inertie.

## Claims

1. Wire drawing machine with a plurality of successive drawing dies (F1 ... Fn) with which force measuring means (S1 ... Sn) are associated for emitting signals proportional to the conversion forces exerted by the wire on the drawing dies (F1 ... Fn), the wire being drawn from each drawing die (F1 ... Fn) by means of a drawing disk (C1 ... Cn) and conveyed to a following drawing die (F1 ... Fn), if provided, one drawing die being driven at a determined circumferential velocity and all other drawing dies by torque-controlled actuating means, characterized in that the regulating variable (TCₙ) for each torque-controlled actuating means (Mₙ) of a drawing disk (Cₙ) is formed proportional to the conversion force (Tₙ) of the associated drawing die (Fₙ) plus the predetermined counter-draw before said drawing die (Fₙ) minus the predetermined counter-drawn (RTₙ) after said drawing disk (Cₙ),

2. Wire drawing machine according to claim 1, characterized in that the regulating variable for each torque-controlled actuating means (Mₙ) of a drawing disk (Cₙ) is formed by the sum of the conversion force (Tₙ) of the associated drawing die (Fₙ) plus a predeterminable percentage of said conversion force as counter-draw minus a predeterminable percentage of the conversion force of the drawing die (Fₙ₊₁) following in the drawing direction of the wire,

3. Wire drawing machine according to claim 1 or 2, characterized in that for compensating moments of inertia, when the velocity of drawing disks is changed, an appropriate correcting variable (Iₙ) is superimposed on the regulating variable.
